# FASCICULE DE BREVET EUROPEEN

(11) **EP 0 151 543 B1**
(45) Date de publication et mention de la délivrance du brevet: **09.09.1987**
(21) Numéro de dépôt: 85400045.2
(22) Date de dépôt: 10.01.1985
(51) Int. Cl.: F27D 1/00, F23M 5/02

(54) **Pièce de four constituant un passage pour des gaz sortant d'un brûleur et procédé d'obtention**
Abgaskanal für Brennerabgase als Bauteil eines Ofens und Verfahren zu seiner Herstellung
Oven part constituting a duct for the exhaust gases of a burner and process for its fabrication

(30) Priorité: 13.01.1984 FR 8400535
(43) Date de publication de la demande: 14.08.1985
(73) Titulaire: KERLANE, F-92400 Courbevoie (FR); SOCIETE LORRAINE DE LAMINAGE CONTINU (SOLLAC), F-57191 Florange Cédex (FR)
(72) Inventeur: Brachet, Pierre Henri, F-78000 Versailles (FR); Gehin, Claude, F-57070 Metz (FR)
(74) Mandataire: Phélip, Bruno

## Description

La présente invention est relative à une amélioration d'un procédé de construction de fours comportant des parois dont l'isolation thermique est obtenue par l'emploi de fibres réfractaires, et, plus précisément, à une amélioration du procédé dans lequel ces fibres réfractaires sont mises en place selon la technique dite de « nappe sur tranche r.

Dans cette technique, des nappes ou plaques souples de fibres céramiques sont découpées en bandes, qui sont ensuite empilées les unes sur les autres, de façon à constituer une paroi dont l'épaisseur correspond à la découpe des bandes et dont les faces sont constituées par l'empilage des tranches des bandes.

Dans les fours chauffés avec un combustible liquide ou gazeux, par exemple le gaz naturel, l'apport calorifique se fait par l'intermédiaire de brûleurs, appareils dans lesquels s'effectue la réaction de combustion du combustible mélangé avec de l'air apportant l'oxygène nécessaire à la réaction. Un brûleur industriel se compose d'une partie, en général métallique, située à l'extérieur du four, dans laquelle s'effectue l'arrivée des deux fluides (combustible et comburant) dans les conditions requises par la réaction et parfois leur mélange, et d'une seconde partie appelée ouvreau de brûleur ou tunnel de combustion dans laquelle s'effectue ta "réaction de combustion.

Cet ouvreau en raison des contraintes de températures auxquelles il est soumis, doit à la fois être réfractaire, avoir une bonne isolation thermique pour maintenir à cet endroit la température la plus élevée possible afin d'assurer une bonne combustion du mélange combustible/comburant tout en résistant aux chocs thermiques, ce dernier point étant le plus difficile à atteindre.

Le matériau idéal n'ayant pas encore été trouvé, la plupart des ouvreaux de brûleurs sont généralement faits en briques ou en bétons réfractaires denses ce qui à l'heure actuelle est le moins mauvais compromis.

L'ouvreau, reliant la partie métallique du brûleur, elle-même située à l'extérieur du four, à l'intérieur de ce dernier, où sont libérés les produits de la combustion, est placé dans l'épaisseur de la paroi, dont il constitue un point singulier. Lorsque celle-ci est faite en fibre céramique, les ouvreaux de brûleurs en matériau relativement lourd (béton ou brique) présentent autant de points délicats, dont la liaison avec le reste de la paroi est difficile et dont les performances de tenue et d'isolation sont très différentes.

On réalise parfois des ouvreaux en pièces de forme faites à partir de fibres céramiques moulées sous vide. Mais les résultats obtenus sont inégaux eu égard aux contraintes thermiques, températures et mécaniques (érosion par la vitesse des gaz chauds souvent supérieure aux performances de résistance des pièces moulées). La moindre surchauffe entraîne par ailleurs des fissures de retrait non contrôlées ce qui à la longue détériore l'ouvreau de brûleur par détachement d'écailles et même de parties entières de blocs de brûleurs.

Le but de l'invention est de fournir un ouvreau de brûleur, ou tunnel de combustion dont les propriétés thermiques soient voisines de celles de la paroi avoisinante obtenue par la technique de « nappe sur tranche •, qui se raccorde efficacement à celle-ci, et qui présente néanmoins une bonne résistance aux conditions difficiles qui règnent au niveau d'un brûleur.

Un autre but de l'invention est de fournir un procédé d'obtention d'une telle pièce.

La présente invention fournit donc une pièce de four constituant un passage pour des gaz sortant d'un brûleur et se dirigeant vers l'intérieur du four, cette pièce de four constituant l'ouvreau de brûleur, ou tunnel de combustion, qui est formée de fibres céramiques et présente pour particularité principale qu'elle est constituée essentiellement par des couches jointives de nappes de fibres réfractaires, ces couches étant adjacentes le long des plans passant sensiblement par l'axe de la pièce et étant d'autant plus comprimées qu'on se rapproche de cet axe.

De préférence, la compression des couches de fibres réfractaires du côté extérieur de la pièce. c'est-à-dire le plus éloigné de l'axe du brûleur, est voisine de celle des fibres qui constituent le reste du garnissage du four, et la compression des couches de fibres du côté intérieur, c'est-à-dire le plus proche de l'axe du brûleur, est au moins supérieur de 100 % à celle des couches de fibres du côté extérieur, et de préférence de 200 à 300 %. On obtient ainsi, du côté extérieur, un raccordement pratiquement sans discontinuité entre les caractéristiques de la pièce et celles du reste du garnissage, et un passage progressif à une densité, donc une résistance à l'érosion très supérieure lorsqu'on atteint le côté intérieur.

On obtient ainsi des pièces dont les propriétés d'isolation et la tenue aux chocs thermiques sont excellentes. En cas de surchauffe le retrait se-fait dans l'épaisseur des nappes mais ne peut pas donner de fissures parallèles à la paroi du four, donc pas de risque de voir la destruction du brûleur par écaillage.

Un procédé selon l'invention pour obtenir une telle pièce comprend les étapes suivantes :
a) on dispose un organe de maintien comprenant une chemise rigide de dimensions intérieures correspondant sensiblement aux dimensions extérieures de la pièce dans le plan de la paroi du four, et un fond perpendiculaire à la chemise,
b) on dispose dans l'organe de maintien un ensemble de compression comportant deux joues radiales montées à rotation sur l'axe de la chemise,
c) on juxtapose dans la pièce de maintien des couches radiales obtenues par découpage de nappes de fibres à une forme correspondant à une demi-section radiale de la pièce à obtenir,
d) on comprime les couches mises en place en faisant tourner une joue radiale par rapport à l'autre, et on complète le remplissage en ajoutant d'autres couches radiales dans l'espace libéré par la rotation des joues,
e) on enlève l'ensemble de compression, constitué par les joues radiales.

De préférence, les. opérations ci-dessus sont faites avec l'axe de la chemise vertical. La chemise sert ensuite au transport de l'ouvreau pour sa mise en place définitive dans le four. Dans un premier mode de réalisation, la chemise est métallique, elle peut alors être retirée après la mise en place de l'ouvreau dans le four, et est éventuellement récupérable. Elle peut aussi être laissée en place.

Dans un second mode de réalisation, la chemise est constituée par un tube en fibres céramiques moulées, et elle peut être laissée en place dans la paroi.

L'invention va maintenant être décrite plus en détail à l'aide d'un exemple de réalisation pratique, illustré aux dessins parmi lesquels :
Figure 1 est une vue en coupe axiale d'un ouvreau conforme à l'invention ;
Figure 2 est une vue de face du même ouvreau ;
Figure 3 est un schéma en perspective du dispositif de confection de l'ouvreau selon l'invention, et
Figure 4 est une vue axiale du même dispositif.

L'ouvreau 1 décrit aux figures 1 et 2 est constitué par des bandes de nappes de fibres céramiques 2, découpées selon une section diamétrale de l'ouvreau à obtenir et disposées radialement. La faculté de la fibre céramique de se comprimer selon la contrainte subie fait qu'au cours du montage, chaque tranche devient un secteur d'épaisseur variable, le maximum de compression étant obtenu sur la paroi interne de l'ouvreau, ce qui constitue l'originalité du procédé, et réduit le post retrait sur la face la plus chaude de l'ouvreau.

Dans la pratique, la compression est telle que la densité apparente de la matière fibreuse au voisinage de la face interne 3 de l'ouvreau est supérieure à 250 kg/m³, de préférence de 300 à 400 ' kg/m³, ce qui confère à cette zone une résistance à l'érosion notablement supérieure à celle de la matière fibreuse au voisinage de la face externe 4 de l'ouvreau, laquelle est de l'ordre de 130 kg/m³, ce qui se rapproche des nappes fibreuses 5 du reste du garnissage.

La figure 1 montre que l'ouvreau est maintenu à sa périphérie par une chemise (6) formée d'un cylindre en tôle, qui est fixée sur la partie métallique 7 du brûleur. La hauteur de la chemise 6 est inférieure à l'épaisseur de l'ouvreau, environ les deux tiers de celle-ci, et décalée vers l'extérieur du four, si bien qu'elle n'atteint pas la surface intérieure 8 du four.

Dans une variante, la chemise est formée d'un tube en fibres céramiques moulées, ce qui permet d'avoir une meilleure homogénéité thermique de la paroi, moyennant une construction un peu plus coûteuse.

Dans une autre variante, la chemise, qui sert essentiellement à maintenir l'ouvreau pendant son stockage et ses transports depuis le lieu de fabrication jusqu'à son emplacement final, est supprimée ou disparait après la mise en place de la matière fibreuse de l'ouvreau. Celle-ci, dans ce cas, reste maintenue par le reste du garnissage en fibres. Pour obtenir ce résultat, on peut prévoir par exemple une chemise dont la hauteur est, au moins en partie. supérieure à l'épaisseur des fibres, ce qui permet de l'extraire en la tirant vers l'intérieur du four. On peut aussi prévoir qu'elle est en une matière qui disparait lors de la première chauffe, par exemple en matière plastique.

Même lorsque la chemise n'est pas destinée à disparaître, il est avantageux de prévoir que la face de l'ouvreau qui est tournée vers l'extérieur du four est liée à la partie métallique du brûleur ou à la paroi extérieure du four à l'aide d'une colle ou ciment convenable, ou bien avec un dispositif d'accrochage convenable, par exemple des éléments métalliques de fixation, ancrés dans les fibres.

On notera que, sur les figures 1 et 2, les faces interne 3 et externe 4 de l'ouvreau sont en forme de cylindre à section circulaire. Il est possible de prévoir des sections interne ou externe de forme différente, par exemple elliptique pour la face interne et carrée pour la face externe.

En particulier, lorsque l'isolation du four est assurée par assemblage d'éléments de matière fibreuse en forme de parallélépipède, il est avantageux de donner à l'ouvreau une forme extérieure qui est compatible avec celle de ces éléments, c'est-à-dire un contour rectangulaire dont les dimensions sont les mêmes que celles de ces éléments, ou un multiple de celles-ci.

Le mode de fabrication de l'ouvreau des figures 1 et 2 est illustré aux figures 3 et 4.

L'appareillage comprend un support horizontal, 11, sur lequel est montée une tige verticale 12 formant axe. Deux plaques ou joues, en métal 13 sont montées à pivot autour de la tige 12, ces plaques sont verticales, dans un plan contenant la tige 12. Elles sont munies chacune d'une poignée 14. Il est possible d'enlever les plaques 13 avec leurs poignées en les faisant coulisser vers le haut le long de la tige 12.

Pour préparer un ouvreau selon l'invention avec cet appareillage, on place d'abord une jaquette 6 sur le support 11, de façon que son axe de symétrie coïncide avec la tige 12, et on l'immobilise, par exemple avec quelques points de soudure. On amène ensuite les plaques 13 à être l'une contre l'autre, puis on remplit la chemise 6 avec des nappes 2 de fibres, qu'on dispose radialement en les comprimant faiblement ou sans les comprimer. Ces nappes ont été découpées au préalable suivant un dessin qui correspond à la coupe de la figure 1. Lorsque la chemise 6 est pleine, on écarte les deux plaques 13 l'une de l'autre, ce qui comprime les fibres 2 déjà mises en place, tout en libérant un espace 15 vide entre les faces des plaques 13 qui jusque-là étaient l'une contre l'autre. Cette situation est celle qu'on peut voir aux figures 3 et 4. On remplit ensuite l'espace 15 avec de nouvelles nappes 2, également disposées radialement, après quoi on enlève les plaques 13 en les faisant glisser vers le haut le long de la tige 12. Cette opération a pour effet d'égaliser les compressions entre-les nappes 2 mises en place à deux étapes différentes du procédé.

On sépare ensuite la chemise 6 du support 11, en faisant sauter les points de soudure par exemple, et l'ouvreau est prêt à être transporté sur le lieu d'utilisation.

Dans le cas où la forme de l'ouvreau n'est pas circulaire, il est facile d'adapter le procédé : si la face interne de l'ouvreau n'est pas circulaire, on en tient compte en faisant varier la forme des nappes 2 lors de leur découpage préalable. Dans le cas d'une forme extérieure carrée, ou rectangulaire, on peut prévoir de garnir à l'avance avec des nappes de fibres les angles de la chemise 6. S'il est prévu de maintenir l'ouvreau avec éléments métalliques de fixation tels que ceux qui sont décrits dans le document FR-A-2 507 594, ceux-ci sont avantageusement mis en place au moment où on place les nappes de fibres 2 dans la chemise 6.

## Revendications

1. Pièce de four constituant un passage pour des gaz sortant d'un brûleur et se dirigeant vers l'intérieur du four, cette pièce étant formée de fibres céramiques, et caractérisée en ce qu'elle est constituée essentiellement par des couches jointives de nappes de fibres réfractaires (2), ces couches étant adjacentes le long des plans passant sensiblement par l'axe de la pièce et étant d'autant plus comprimées qu'on se rapproche de cet axe.

2. Pièce selon la revendication 1, caractérisée en ce qu'elle est entourée d'une chemise (6) destinée à faciliter le maintien des nappes de fibres au moins jusqu'à la mise en place définitive de la pièce dans le four.

3. Pièce selon la revendication 2, caractérisée en ce que la chemise est métalljque et n'atteint pas la surface intérieure du four, après mise en place de la pièce.

4. Pièce selon la revendication 2, caractérisée en ce que la chemise est formée d'un tube en fibres céramiques moulées.

5. Pièce selon la revendication 2, caractérisée en ce que la chemise dépasse au moins en partie sur la surface intérieure du four, après mise en place de la pièce, ce qui permet de l'enlever.

6. Pièce selon la revendication 2, caractérisée en ce que la chemise est en une matière qui disparaît à la première chauffe.

7. Pièce selon l'une des revendications 1 à 6, destinée à un four dont l'isolation est assurée par assemblage d'éléments en forme de parallélépipède. caractérisée en ce qu'elle a un contour en forme de carré ou rectangle dont chaque dimension extérieure est celle des éléments d'isolation ou un multiple de celle-ci.

8. Pièce selon l'une des revendications 1 à 7, caractérisée en ce qu'elle est équipée, sur sa face destinée à être à l'opposé de l'intérieur du four, d'éléments métalliques de fixation de la pièce de four, ces éléments étant ancrés dans les fibres.

9. Procédé d'obtention d'une pièce de four selon l'une des revendications 1 à 8, caractérisé en ce qu'il comprend les étapes suivantes :
a) on dispose un organe de maintien comprenant une chemise rigide (6) de dimensions intérieures correspondant sensiblement aux dimensions extérieures de la pièce dans le plan de la paroi du four, et un fond (11) perpendiculaire à la chemise,
b) on dispose dans l'organe de maintien un ensemble de compression comportant deux joues radiales (13) montées à rotation sur l'axe (12) de la chemise.
c) on juxtapose dans la pièce de maintien des couches radiales (2) obtenues par découpage de nappes de fibres à une forme correspondant à une demi-section radiale de la pièce à obtenir,
d) on comprime les couches mises en place en faisant tourner une joue radiale (13) par rapport à l'autre, et on complète le remplissage en ajoutant d'autres couches radiales dans l'espace libéré par la rotation des joues,
e) on enlève l'ensemble de compression constitué par les joues radiales.

10. Procédé selon la revendication 9, caractérisé en ce que, avant ou pendant l'étape c), on met en place des éléments métalliques de fixation de la pièce au four, ces éléments étant ancrés dans les fibres.

## Claims

1. Oven part forming a passage for gases leaving a burner and travelling towards the inside of the oven, this part being made of ceramic fibres, and characterized in that it consists essentially of adjoining layers of sheets of refractory fibres (2), these layers being adjacent along planes passing substantially through the axis of the part and being proportionately more compressed as this axis is approached.

2. Part according to Claim 1, characterized in that it is surrounded by a jacket (6) intended to make it easier to hold the sheets of fibres at least until the part is definitively installed in the oven.

3. Part according to Claim 2, characterized in that the jacket is metallic and does not reach the inner surface of the oven, after the part has been installed.

4. Part according to Claim 2, characterized in that the jacket is made from a tube made of moulded ceramic fibres.

5. Part according to Claim 2, characterized in that the jacket at least partly overlaps the inner surface of the oven, after the part has been installed, and this permits it to be removed.

6. Part according to Claim 2, characterized in ' that the jacket is made of a material which disappears at the first heating.

7. Part according to one of Claims 1 to 6. intended for an oven whose insulation is provided by an assembly of members of parallelepipedal shape, which is characterized in that it has an outline in the shape of a square or rectangle in which each outer dimension is that of the insulation members or a multiple thereof.

8. Part according to one of Claims 1 to 7, characterized in that, on its face intended to be away from the interior of the oven, it is equipped with metallic members for fastening the oven part, these members being anchored into the fibres.

9. Process for producing an oven part according to one of Claims 1 to 8, characterized in that it comprises the following stages :
a) a retaining member is arranged, comprising a rigid jacket (6) with internal dimensions corresponding substantially to the external dimensions of the part in the plane of the oven wall, and a bottom (11) perpendicular to the jacket,
b) a compression set comprising two radial cheeks (13) mounted so as to rotate on the axis
(12) of the jacket is arranged in the retaining member,
c) radial layers (2) produced by cutting out sheets of fibres in a shape corresponding to a radial half-section of the part to be produced are placed side by side in the retaining part,
d) the layers which are installed are compressed by making one radial cheek (13) rotate in relation to the other, and the filling is completed by adding other radial layers in the space released by the rotation of the cheeks,
e) the compression set consisting of the radial cheeks is removed.

10. Process according to Claim 9, characterized in that, before or during stage c), metallic members for fastening the part to the oven are installed, these members being anchored into the fibres.

## Patentansprüche

1. Bauteil eines Ofens, der einen Durchgang für Brennerabgase bildet, die sich zum Inneren des Ofens richten, und der aus keramischen Fasern gebildet ist, dadurch gekennzeichnet, daß er im wesentlichen aus aneinanderstoßenden feuerfesten Faserschichten (2) besteht, die längs Ebenen nebeneinanderliegen, welche im wesentlichen durch die Bauteilachse hindurchgehen, und daß die Schichten um so mehr komprimiert sind, je weiter man sich dieser Achse nähert.

2. Bauteil nach Anspruch 1, dadurch gekennzeichnet. daß er von einer Hülse (6) umfaßt ist, die dazu bestimmt ist, den Aufenthalt der Faserschichten im Ofen wenigstens so lange zu ermöglichen, bis der Bauteil letztlich im Ofen angeordnet ist.

3. Bauteil nach Anspruch 2, dadurch gekennzeichnet, daß die Hülse metallisch ist und die innere Oberfläche des Ofens nach der Anordnung des Bauteils nicht erreicht.

4. Bauteil nach Anspruch 2, dadurch gekennzeichnet, daß die Hülse aus einem Rohr geformter, keramischer Fasern gebildet ist.

5. Bauteil nach Anspruch 2, dadurch gekennzeichnet, daß die Hülse mindestens teilweise auf der inneren Ofenoberfläche herausragt, nachdem das Bauteil an den Platz gebracht worden ist. wodurch es ausbaubar wird.

6. Bauteil nach Anspruch 2, dadurch gekennzeichnet, daß die Hülse aus einem Material besteht, welches bei der ersten Erhitzung verschwindet.

7. Bauteil nach einem der Ansprüche 1 bis 6, für einen Ofen dessen Isolierung durch die Anordnung von Elementen in parallelepipedischer Form sichergestellt ist, dadurch gekennzeichnet, daß er eine Kontur in Form eines Quadrates oder Rechteckes hat, dessen jeweiliges Außenmaß gleich dem der Isolierelemente oder einem Vielfachen desselben ist.

8. Bauteil nach einem der Ansprüche 1 bis 7, dadurch gekennzeichnet, daß er auf seiner Fläche, die dem Ofeninneren gegenüberliegen soll, mit metallischen Befestigungselementen des Ofenbauteils ausgestattet ist, wobei diese Elemente in den Fasern verankert sind.

9. Verfahren zur Herstellung eines Ofenbauteiles nach einem der Ansprüche 1 bis 8. dadurch gekennzeichnet, daß es folgende Schritte aufweist :
a) Man ordnet ein Halteorgan mit einer festen Hülse (6) mit Innenmaßen, welche im wesentlichen den Außenmaßen des Bauteiles in der Ebene der Ofenwand entsprechen, und einen Boden (11) senkrecht zur Hülse an,
b) man ordnet in dem Halteorgan einen Kompressionsaufbau mit zwei radialen Wangen (13) an, die an der Drehachse (12) der Hülse angebracht sind,
c) man legt in dem Haltebauteil radiale Schichten (2) nebeneinander, welche durch Abschneiden von Faserschichten mit einer Form erhalten sind, welche einem radialen Halbschnitt des zu erhaltenden Bauteiles entspricht,
d) man_{'} komprimiert die an den Platz gebrachten Schichten dadurch, daß man eine Radialwange (13) bezüglich der anderen dreht, und man vervollständigt das Ausfüllen, indem man andere radiale Schichten in den durch die Wangendrehung freien Raum hinzufügt, und
e) man entfernt den aus den Radialwangen bestehenden Kompressionsaufbau.

10. Verfahren nach Anspruch 9, dadurch gekennzeichnet, daß man vor oder während des Schrittes c) metallische Befestigungselemente für den Ofenbauteil anordnet, wobei diese Elemente in den Fasern verankert werden.
